# EUROPÄISCHE PATENTSCHRIFT

(11) **EP 4 209 655 B1**
(45) Veröffentlichungstag und Bekanntmachung des Hinweises auf die Patenterteilung: **01.11.2023**
(21) Anmeldenummer: 22150523.3
(22) Anmeldetag: 07.01.2022
(51) Int. Cl.: E21D 11/10

(54) **MODULARE TUNNELSCHALUNGSVORRICHTUNG**
MODULAR TUNNEL FORMWORK DEVICE
DISPOSITIF MODULAIRE DE COFFRAGE DE TUNNEL

(43) Veröffentlichungstag der Anmeldung: 12.07.2023
(73) Patentinhaber: Kern Tunneltechnik SA, 6900 Lugano-Paradiso (CH)
(72) Erfinder: KERN, Reiner, 6900 Lugano- Paradiso (CH)
(74) Vertreter: Glück Kritzenberger Patentanwälte PartGmbB

(56) Entgegenhaltungen:
- CN-A- 105 422 137
- CN-B- 106 640 131
- KR-A- 20190 140 266

## Beschreibung

Die Erfindung betrifft eine modulare Tunnelschalungsvorrichtung zur Betonauskleidung von Tunnelwänden. CN 106 640 131 B offenbart eine modulare Tunnelschalungsvorrichtung.

Bislang erfolgte die Betonauskleidung von Tunnelwänden durch Tunnelschalungsvorrichtungen, die vor Ort aufgebaut und wieder abgebaut werden müssen. Der Auf- und Abbau der Vorrichtung erfolgt individuell an jeder Baustelle und nimmt erhebliche Zeit in Anspruch, die die Gesamtkosten eines Tunnelprojekts beträchtlich erhöhen.

Es ist daher Aufgabe der Erfindung, eine Tunnelschalungsvorrichtung zu schaffen, die einen schnelleren Auf- und Abbau und auch einen einfacheren Transport der Tunnelschalungsvorrichtung zwischen verschiedenen Baustellen ermöglicht.

Diese Aufgabe wird durch eine modulare Tunnelschalungsvorrichtung gemäß Anspruch 1 und eine mobile Schalungsanordnung gemäß Anspruch 16 und eine Tunnelbetoniereinrichtung nach Anspruch 17 gelöst. Vorteilhafte Weiterbildungen sind Gegenstand der zugeordneten abhängigen Ansprüche. Vorteilhafte Weiterbildungen der Erfindung sind auch in der Beschreibung und in den Figuren offenbart.

Erfindungsgemäß ist die Tunnelschalungsvorrichtung modular aufgebaut und umfasst wenigstens zwei Module, welche in Längsrichtung der Tunnelschalungsvorrichtung hintereinander angeordnet und miteinander lösbar verbindbar sind, wobei die wenigstens zwei Module jeweils einen Rahmenteil aufweisen, und die Rahmenteile der miteinander verbundenen Module einen Rahmen der Tunnelschalungsvorrichtung bilden. Zudem hat die Tunnelschalungsvorrichtung wenigstens zwei mit ihrem Rahmen verbindbare in Längsrichtung der Tunnelschalungsanordnung voneinander beabstandete Tragstrukturen zur Abstützung des Rahmens an einem Tunnelboden. Diese Tragstrukturen sind vorzugsweise an den in Längsrichtung voneinander entfernten äußeren Rahmenteilen angeordnet, so dass der Rahmen an seinen Längsenden sicher durch die Tragstrukturen auf dem Tunnelboden getragen ist.

Zudem trägt der Rahmen an wenigstens zwei in Längsrichtung voneinander beabstandeten Positionen jeweils wenigstens zwei Stützzylinder, die vorzugsweise zumindest teilweise als hydraulisch längenverstellbare Stützzylinder ausgebildet sind, welche mit in Längsrichtung verlaufenden Längsträgern verbindbar sind. Diese tragen wiederum Tunnelschalungselemente der Tunnelschalungsvorrichtung, welche die Tunnelschalung bilden.

Erfindungsgemäß wird somit durch wenigstens zwei Module, vorzugsweise durch wenigstens drei in Längsrichtung der Tunnelschalungsvorrichtung miteinander verbundene Module eine Tunnelschalungsvorrichtung gebildet, deren Länge durch die Anzahl der verwendeten Module einstellbar ist. Dies hat den Vorteil, dass die Länge der Tunnelschalungsvorrichtung durch die Anzahl der gewählten Zwischenmodule individuell beliebig einstellbar ist. Es ist anzumerken, dass die Längsrichtung der Tunnelschalungsvorrichtung mit der Tunnelrichtung übereinstimmt.

Optional kann auch es vorgesehen sein, dass die Breite jedes Moduls, zum Beispiel durch Adapterstücke oder durch einen hydraulischen Stellmechanismus, variierbar ist, so dass nicht nur die Länge der Tunnelschalungsvorrichtung in Tunnellängsrichtung, sondern auch die Breite der Tunnelschalungsvorrichtung entsprechend der Breite der Module einstellbar ist. Die Arbeitsbreite der Module kann einfach auch durch eine entsprechende Verstellung der Tragstrukturen und der längenverstellbaren hydraulischen Stützzylinder so variiert werden, so dass sowohl schmale als auch breite Tunnelformen geschalt werden können. Die Tunnelform wird dabei durch eine entsprechende Einstellung der Länge der Stützzylinder eingestellt, die vorzugsweise hydraulisch teleskopierbar sind. Durch eine entsprechende Variierung der Standbreite der Tragstrukturen, die vorzugsweise sowohl in ihrem Abstand in Querrichtung als auch in ihrer Höhe einstellbar sind, kann eine angepasste Standsicherheit auch bei breiten Tunnels erzielt werden. Die vertikalen Stützzylinder müssen nicht hydraulisch längenverstellbar sein, da die Höhenseinstellung der Tunnelschalungsvorrichtung auch über die Tragstruktur realisiert werden kann.

Durch die Tatsache, dass die gesamte Tunnelschalungsvorrichtung modular aufgebaut ist, lässt sie sich vergleichsweise einfach, das heißt durch übliche Transportfahrzeuge, wie Sattelschlepper-LKWs oder Sattelaufleger von Güterzügen, transportieren. Wenn zum Beispiel die Länge eines Moduls in Tunnelrichtung zwischen 1 und 4 m liegt und die Breite zwischen 3 m und 10 m, so können herkömmliche Sattelschlepper für den Transport der Module verwendet werden, weil die maximalen Breiten- und Längenbestimmungen für die Transporte nicht überschritten werden.

Vorzugsweise umfassen die Module zwei Endmodule, welche in Längsrichtung die beiden Enden der Tunnelschalungsvorrichtung bilden, und wenigstens ein zwischen den Endmodulen anzuordnendes Zwischenmodul, welches form- und/oder kraftschlüssig mit wenigstens einem der beiden Endmodule verbindbar ist. Die Endmodule können so zielgerichtet auf die Tragfunktion ausgebildet werden, z.B. zur Befestigung der Tragstrukturen, während die Zwischenmodule für die Abstützung der Tunnelschalung durch die Stützzylinder und die Längsträger ausgebildet sind. Dies verteilt die unterschiedlichen notwendigen Funktionen der Tunnelschalungsvorrichtung wie Tragfunktion und Stützfunktion der Tunnelschalung auf unterschiedliche Modularten, was ökonomischer und leistungsfähiger ist, als wenn ein Modul alle diese Funktionen erfüllen muss.

Vorzugsweise ist die Tragstruktur höhenverstellbar und ist insbesondere durch hydraulisch teleskopierbare Tragbeine gebildet ist. Die Tunnelschalungsvorrichtung kann somit an unterschiedliche Tunnelhöhen angepasst werden. Vorzugsweise ist auch der Abstand der Tragbeine quer zur Tunnelrichtung einstellbar, so dass die Tragstruktur an unterschiedliche Tunnelbreiten anpassbar ist. Die vertikalen Stützzylinder brauchen bei einer Höhenverstellbarkeit der Tragstrukturen nicht notwendigerweise als hydraulisch längenverstellbare Stützzylinder ausgebildet sein, da dann die Höhenanpassung über die Tragstrukturen realisiert werden kann. Die Höhenverstellbarkeit hat auch den Vorteil, dass die Tunnelschalungsvorrichtung mit verringerter Höhe, d.h. abgesenkt in den Tunnel einfahren kann, so dass die Tunnelschalung nicht mit bereits verschalten Tunnelabschnitten kollidiert.

Die beiden Stützzylinder sind vorzugsweise jeweils an dem Rahmenteil von wenigstens zwei Modulen getragen. So können die Stützzylinder beispielsweise an dem Rahmenteil jedes Zwischenmoduls ausgebildet sein, so dass eine der Anzahl an Zwischenmodulen entsprechende Anzahl an Stützzylindern zur Abstützung der Längsträger vorgesehen ist, welche wiederum die Tunnelschalungselemente gegen die Tunnelwand abstützen.

Vorzugsweise trägt das Rahmenteil jedes Moduls, vorzugsweise nur der Zwischenmodule wenigstens sechs Stützzylinder, wovon zwei zumindest in etwa vertikal nach oben ragen, und vier in horizontale Richtung oder schräg nach oben oder unten gerichtet sind. Auf diese Weise werden die kreisbogenförmigen Tunnelschalungselemente über den Umfang wenigstens an sechs Punkten der Tunnelwand abgestützt, wodurch eine sichere Abstützung der Tunnelschalungselemente zur Bildung der Tunnelschalung möglich ist.

Vorzugsweise ist an dem Rahmen, insbesondere an dem Rahmen der beiden Endmodule wenigstens eine Arbeitsplattform montiert, die bewegbar, insbesondere über eine hydraulische Hebevorrichtung höhenverstellbar und/oder seitlich verstellbar an dem Rahmen getragen ist. Auf diese Weise kann die korrekte Ausbildung der Tunnelschalung an allen Stellen überprüft werden. Zudem hilft diese wenigstens eine bewegbare Arbeitsplattform bei der Positionierung der Tunnelschalungselemente und bei Wartungs- oder Montagearbeiten. Die Hebeeinrichtungen sind vorzugsweise über eine/die gemeinsame Steuerungsanordnung der Tunnelschalungsvorrichtung oder separat über Steuerungen der Arbeitsplattformen ansteuerbar.

Vorzugsweise sind an dem Rahmen jedes Endmoduls zwei Arbeitsplattformen auf den beiden Seiten der Tunnelschalungsvorrichtung angeordnet, so dass sich mit diesen beiden Arbeitsplattformen die gesamte Überspannung der Tunnelschalung anfahren lässt.

Vorzugsweise sind die Stützzylinder mit Lastsensoren verbunden, so dass man die durch jeden Stützzylinder abgefangene Last an einer zentralen Steuerungsanordnung überwachen kann und gegebenenfalls durch die entsprechende Ansteuerung der Stützzylinder Druckspitzen abbauen kann. Hierbei ist vorzugsweise natürlich jeder Stützzylinder mit einem Lastsensor versehen. Das Abbauen der Druckspitzen erfolgt durch Steuerung der Betoniergeschwindigkeit.

Vorzugsweise ist wenigstens einer der wenigstens zwei Stützzylinder schwenkbar an dem Rahmen beziehungsweise dem Rahmenteil eines Moduls angelenkt, so dass die Abstützungspunkte für die Tunnelschalungselemente den örtlichen Gegebenheiten entsprechend angepasst werden können. Alternativ oder zusätzlich kann die Stützstrebe mit den Stützzylindern über einen Schwenkmechanismus verbunden sein, so dass die Längsträger die Tunnelschalungselemente optimal hintergreifen können, auch wenn die Abstützung durch die Stützzylinder nicht exakt senkrecht von unten erfolgt.

In einer vorteilhaften Weiterbildung der Erfindung haben die Längsträger insbesondere an ihren Enden hydraulisch betätigte Stempel zur Abstützung an der Tunnelwand beziehungsweise der Tunneldecke. Hierdurch sind die Längsträger absolut unbeweglich zwischen den Tragstrukturen des Rahmens der Tunnelvorrichtung und den Stempeln fixiert, die hydraulisch angesteuert fest an den Tunnelwänden beziehungsweise der Tunneldecke anliegen. Beim hinterfüllen der Tunnelschalungselemente mit Beton kommt es also zu keiner räumlichen Veränderung der Lage der Tunnelschalungselemente, weil diese absolut ortsfest eingespannt sind.

Vorzugsweise ist jede Tragstruktur durch jeweils zwei Tragbeine gebildet, die mit dem Rahmen, vorzugsweise mit den in Längsrichtung äußersten Rahmenteilen der Endmodule beziehungsweise Zwischenmodule, lösbar verbindbar sind. So können beispielsweise nur die Endmodule die Befestigungsstrukturen für die Tragstrukturen bzw. Tragbeine aufweisen, was zum einen sicherstellt, dass die Tragstrukturen an den beiden Enden der Tunnelschalungsvorrichtung angeordnet sind, und damit die dazwischen angeordnete Tunnelschalungsvorrichtung sicher abstützen. Zum anderen können so die Zwischenmodule nur jene Strukturen aufweisen, die zur Abstützung der Tunnelschalung erforderlich sind, das heißt die hydraulischen Stützzylinder. Wie bereits ausgeführt, sind diese Beine sowohl höhenverstellbar als auch in ihrem Abstand verstellbar.

In einer vorteilhaften Weiterbildung der Erfindung tragen nur die Rahmenteile der Zwischenmodule die hydraulischen Stützzylinder und die Rahmenteile der Endmodule jeweils wenigstens eine Arbeitsplattform und die Tragstrukturen, wobei die Arbeitsplattform die Tragstrukturen stirnseitig überragt.

Um einen einfachen Aufbau der Tunnelschalungsvorrichtung zu gewährleisten, hat jedes Modul, vorzugsweise jedes End- und Zwischenmodul, integrierte Anschlüsse für Pneumatik und/oder Hydraulik und/oder Elektrik.

Die hydraulischen Stützzylinder sind mit den Längsträgern über wenigstens einen Bolzen, insbesondere einen konischen Bolzen, verbunden, um so die feste Verbindung von hydraulischem Stützzylinder und Stützstrebe sicherzustellen.

In einer vorteilhaften Weiterbildung der Erfindung hat die Tunnelschalungsvorrichtung ein Steuerungsmodul mit einer Steuerungsanordnung für die Tunnelschalungsvorrichtung, die vorzugsweise mit dem Rahmen verbindbar ist. Das Steuerungsmodul kann zum Beispiel durch eine Kabine der Tunnelschalungsvorrichtung oder einen Schaltkasten gebildet sein, in der die Steuerungsanordnung angeordnet ist, um dort zum einen einfach bedient zu werden und zum anderen um diese vor dem Schmutz und der Feuchtigkeit in dem Tunnel zu schützen. Diese Steuerungsanordnung hat dann alle notwendigen Schnittstellen für die Hydraulik, Elektrik und Pneumatik aller Module und ist in der Lage, die Kraftmessdaten von den Lastsensoren der Stützzylinder zu erhalten und die Einstellung und Betätigung der Stützzylinder zentral für die gesamte Tunnelschalungsvorrichtung durchzuführen.

Vorzugsweise ist über eine hydraulische Hebeeinrichtung an den Rahmenteilen der Endmodule und/oder Zwischenmodule eine Arbeitsplattform abgestützt, die mittels der Hebeeinrichtung gegenüber allen Rahmenteilen angehoben werden kann. Die Arbeitsplattform erstreckt sich vorzugsweise über die gesamte Länge der Tunnelschalungsvorrichtung. Beim Absenken mittels der Hebeeinrichtung kann die Arbeitsplattform auf die Rahmenteile abgesenkt werden.

Die Erfindung betrifft ebenfalls eine mobile Schalungsanordnung mit einer Tunnelschalungsvorrichtung, wie sie oben beschrieben ist, und mit wenigstens drei Transportfahrzeugen, wobei jedes Transportfahrzeug jeweils einen Auflieger aufweist zur Aufnahme wenigstens eines Moduls, und der weiteren Komponenten wie Tragstrukturen, Arbeitsplattformen, Längsträger, Steuerungsmodul etc.. Zum Transport einer Tunnelschalungsvorrichtung mit ist somit eine Anzahl von Transportfahrzeugen notwendig, die mit der Anzahl der Module korreliert. Dies hat den Vorteil, dass eine Tunnelschalungsanordnung sehr unterschiedlicher Länge durch eine entsprechende Anzahl von Transportfahrzeugen auf einfache Weise transportiert werden kann. Vorzugsweise haben die beiden Endmodule und jedes Zwischenmodul insbesondere in seinen Eck- oder Kantenbereichen Befestigungselemente zum Festlegen auf dem Auflieger. Auf einem Auflieger können z.B. ein oder zwei Module transportiert werden.

Wenigstens ein Auflieger eines Transportfahrzeugs enthält vorzugsweise Befestigungselemente für die Aufnahme der Tragstrukturen und vorzugsweise enthält ein Auflieger eines weiteren Transportfahrzeugs Befestigungselemente für die Längsträger.

In einer weiteren vorteilhaften Weiterbildung der Erfindung enthält eines der Transportfahrzeuge einen Auflieger für das Steuerungsmodul, vorzugsweise eine Kabine oder ein Schaltkasten, in welcher/m die zentrale Steuerungsanordnung angeordnet ist, wobei die zentrale Steuerungsanordnung für die Ansteuerung der Elektrik, Hydraulik und gegebenenfalls Pneumatik der Tunnelschalungsvorrichtung ausgebildet ist. Das vorzugsweise als Kabine ausgebildetes Steuermodul mit der zentralen Steuerungsanordnung ist vorzugsweise mit dem Rahmen der Tunnelschalungsvorrichtung verbindbar, z.B. im Bereich einer Arbeitsplattform.

Wie vorstehend schon ausgeführt wurde, kann als Transportfahrzeug ein herkömmlicher Lkw-Sattelschlepper oder ein Sattelaufleger eines Güterzuges dienen. Die Tunnelschalungsvorrichtung beliebiger Länge kann somit durch eine entsprechende Anzahl an Waggons oder Lkws auf einfache Weise auch über lange Strecken transportiert werden. Dies erleichtert einen universellen Einsatz auch an sehr abgelegenen Orten.

Die Erfindung betrifft ebenfalls eine Tunnelbetoniereinrichtung umfassend eine Tunnelschalungsvorrichtung der obigen Art und wenigstens eine Betonpumpe, die von der/einer Steuerungsanordnung zur Ansteuerung der Stützzylinder der Tunnelbetoniereinrichtung angesteuert ist, wobei wenigstens eine Förderleitung der Betonpumpe mit dem Zwischenraum zwischen den Tunnelschalungselementen und der Tunnelwand verbunden ist. Die Betonpumpen sind vorzugsweise in Abhängigkeit von den Signalen von Lastsensoren steuerbar, die in Verbindung mit den Stützzylindern angeordnet sind. Auf diese Weise kann ein Tunnel ziemlich beliebiger Querschnittsform und Länge effizient verschalt werden, wobei die Steuerung der Betonpumpen dynamisch dem Verfüllungsgrad des Zwischenraums zwischen Tunnelschalung und Tunnelwand Rechnung trägt.

Vorzugsweise ist die Länge der hydraulischen Stützzylinder um wenigstens den Faktor 1,5 in der Länge verstellbar, vorzugsweise wenigstens um den Faktor 2, was durch mehrere Teleskopstufen möglich ist.

Es ist für den Fachmann offensichtlich, dass die oben beschriebenen Ausführungsformen der Erfindung in beliebiger Weise miteinander kombiniert werden können.

Die Erfindung wird nachfolgend schematisch in der beiliegenden Zeichnung beschrieben. In dieser zeigen:
- Fig. 1: eine perspektivische Ansicht einer aus zwei Endmodulen und sieben Zwischenmodulen zusammengesetzten Tunnelschalungsvorrichtung,
- Fig. 2: eine perspektivische Ansicht in Längsrichtung der Tunnelschalungsvorrichtung,
- Fig. 3: eine perspektivische Ansicht der Tunnelschalungsvorrichtung aus Fig. 1 von schräg unten,
- Fig. 4: eine Seitenansicht auf die Tunnelschalung, die von den Stützzylindern und den Längsträgern zur Tunnelwand hin positioniert wird, und
- Fig. 5 bis 7: perspektivische Ansichten einer mobilen Schalungsanordnung mit neun Transportfahrzeugen,
- Fig. 8: eine stirnseitige Ansicht der Tunnelschalungsvorrichtung von einem Längsende;
- Fig. 9: eine Ansicht gemäß Fig. 8 mit dem möglichen Arbeitsbereich der Tunnelschalungsvorrichtung,
- Fig. 10: eine Ansicht gemäß Fig. 8 mit einer Einstellung für flache und breitere Tunnels, und
- Fig.11: eine Ansicht gemäß Fig. 8 mit einer Einstellung für schmalere höhere Tunnels.

Die erfindungsgemäße modulare Tunnelschalungsvorrichtung 10 wird nachfolgend anhand der Fig. 1 bis 3 beschrieben. Die modulare Tunnelschalungsvorrichtung 10 besteht aus zwei Endmodulen 12a, 12b und sieben sich zwischen den beiden Endmodulen 12a,b erstreckenden Zwischenmodulen 14a-14g, die miteinander fest verbunden sind. Jedes Endmodul 12a, 12b enthält ein Rahmenteil 16a, das mit den Rahmenteilen 16b der Zwischenmodule 14a-g form- und/oder kraftschlüssig verbunden ist, sowie auch die Rahmenteile 16b der Zwischenmodule 14a-g untereinander vorzugsweise in der gleichen Weise form- und/oder kraftschlüssig zu einem gemeinsamen Rahmen 20 der Tunnelschalungsvorrichtung 10 verbunden sind. Die Rahmenteile 16a der Endmodule 12a,b sind dabei mit Tragstrukturen 18 in Form von jeweils zwei Tragbeinen verbindbar, die den durch die Rahmenteile 16a,b aller Module 12a,b, 14a-g gebildeten Rahmen 20 der gesamten Tunnelschalungsvorrichtung 10 sicher auf dem Tunnelboden abstützen. Am unteren Ende jedes Tragbeins 18 ist ein Standfuß 19 mit Rollen angeordnet, der im Zuge der Tunnelverschalung entlang eines Weges oder von Schienen in Längsrichtung des Tunnels verfahrbar ist. Die Verbindung zwischen den Modulen 12a,b und 14a-g bzw. zwischen deren Rahmenteilen 16a,b ist lösbar, so dass die einzelnen Module separat zur Baustelle transportierbar sind. Die Tragbeine 18 sind über einen hydraulischen Teleskopmechanismus 23 höhenverstellbar, während sie über einen horizontalen Teleskopmechanismus 21 oder durch einsetzbare Adapterstücke in ihrem gegenseitigen Abstand in Querrichtung (horizontal quer zur Tunnelrichtung) einstellbar sind.

Über eine hydraulische Hebeeinrichtung 24 sind an den Rahmenteilen 16a der Endmodule 12a,b jeweils zwei Arbeitsplattformen 22a,b bzw. 22c,d abgestützt, die mittels der Hebeeinrichtungen 24 gegenüber den Rahmenteilen 16a der Endmodule 12a,b angehoben und auch seitlich bewegt werden können, so dass über diese Arbeitsplattformen 22a-d Inspektionen oder Montagearbeiten an den Tunnelschalungselementen, an den Längsträgern und den Stützzylindern durchgeführt werden können. Der Rahmen 20 erstreckt sich zumindest annähernd über die gesamte Länge der Tunnelschalungsvorrichtung 10. An dem Rahmen 20 sind vorzugsweise für jedes Zwischenmodul 14ag zwei vertikale hydraulische Stützzylinder 26a,b befestigt, so dass mit dem Anheben des Rahmens 20 über die hydraulischen Teleskopmechanismen 23 der Tragbeine 18 für die Höhenverstellung auch die vertikalen Stützzylinder 26a,b mit angehoben werden. Auf diese Weise können mit der Tunnelschalungsvorrichtung 10 Tunnels unterschiedlicher Höhe verschalt und ausbetoniert werden. die vertikalen Stützzylinder brauchen daher nicht einmal hydraulisch und längenverstellbar sein.

Jedes Rahmenteil 16b der Zwischenmodule 14a-g trägt jeweils zwei schräg nach unten weisende Stützzylinder 28a,b als auch zwei sich horizontal erstreckende Stützzylinder 30a,b, die sich bezogen auf die Tunnelmitte symmetrisch auf die einander abgewandten Tunnelseiten hin erstrecken. Die freien Enden der Stützzylinder 26a,b, 28a,b, 30a,b sind jeweils mit Längsträgern 32a-f verbunden, die wiederum kreisbogenförmige Tunnelschalungselemente 33 tragen (Fig. 4), welche in ihrer Gesamtheit die Tunnelschalung 37 bilden. Die dargestellte Tunnelschalungsvorrichtung 10 steuert somit sechs Stützzylinder bzw. -streben 32a-f an, die sich über den gesamten Innenumfang der zu betonierenden Tunnelwand erstrecken, d.h. in der Regel über einen Bereich von 150 bis 270 Grad (siehe Fig. 2 und 4). Die Tunnelschalungselemente 33 können am Tunnelboden 35 über separate Stützkörper 36 abgestützt sein. Alternativ dazu können die schräg nach unten weisenden Stützzylinder 32a und 32f die unterste Abstützung der die durch die Gesamtheit der Tunnelschalungselemente 33 zusammengesetzten Tunnelschalung 37 bilden, wird. Die Abstützung der Tunnelschalung 37 durch die Stützelemente 26a, 28a, 30a und durch die Stützzylinder 32a, 32b, 32c ist in Fig. 4 verdeutlicht. Es ist in dieser Darstellung auch ersichtlich, dass die vertikalen Stützzylinder 26a,b nicht exakt vertikal ausgerichtet sein müssen, ebenso wenig wie die horizontalen Stützzylinder 30a,b nicht exakt horizontal ausgerichtet sein müssen. Diese können in ihrem Befestigungswinkel an den Rahmenteilen der Zwischenmodule 14a-g zumindest in einem geringen Bereich von beispielsweise +/- 15 Grad justierbar sein, während die schräg nach unten weisenden Stützzylinder vorzugsweise in einem größeren Winkelbereich von z.B. 45 Grad einstellbar sein können. Die Stützstreben 26a,b sind vorzugsweise starr, d.h. nicht schwenkbar an dem Rahmen 20 befestigt, so dass die Tunnelschalung ich ihrer Winkelposition festgelegt ist, und die Tunnelschalung 37 somit nicht während der Fahrt der Tunnelschalungsvorrichtung kippen kann.

Es erübrigt sich zu sagen, dass vorzugsweise alle Stützzylinder 26a,b, 28a,b, 30a,b mit Lastsensoren 38 versehen sind, welche über Datenleitungen 40 mit der zentralen Steuerungsanordnung 44 eines Steuerungsmoduls 42 der Tunnelschalungsvorrichtung 10 verbindbar sind. Die Steuerungsanordnung wertet die Daten der Lastsensoren 38 aus und steuert die Stützzylinder vorzugsweise auch in Abhängigkeit von den erfassten Daten an, um die Tunnelschalung 37 optimal zu positionieren und Betonpumpen zur Verfüllung des Raumes zwischen Tunnelwand und Tunnelschalung 37 derart zu betätigen, dass zu keinen Lastüberhöhungen auf die Stützzylinder oder die Tunnelschalungselemente 33 kommt. An der Tunnelschalungsvorrichtung 10 sind sechs Längsträger 32a-f durch jeweils sieben hydraulische Stützzylinder 26a,b, 28a,b, 30a,b getragen, die mit den sieben einzelnen Zwischenmodulen 14a-g verbunden sind. Auf diese Weise können die Kräfte der Tunnelschalung 37 effektiv durch die Tunnelschalungsvorrichtung 10abgefangen werden, wobei die Krafteinleitung im Fahrzustand letztendlich über die Tragstrukturen 18 in den Tunnelboden 35 erfolgt. Die beiden Enden jeder Stützstrebe 32a-f sind mit hydraulisch betätigbaren Stempeln 34 versehen, die derart angesteuert werden, dass sie sich an den Tunnelwänden abstützen, womit alle Längsträger 32a-f zwischen diesen und den Tragstrukturen 18 in ihrer Lage fest definiert sind, was zu reproduzierbaren Schalungsergebnissen führt.

Das Steuerungsmodul 42 enthält vorzugsweise eine Kabine 46, vorzugsweise mit wenigstens einem Fenster 48, in welcher die Steuerungsanordnung 44 positioniert ist. Auf diese Weise ist sie wirksam gegen den Schmutz und die Feuchtigkeit der Baustelle geschützt. Das Steuerungsmodul 42 kann an beliebiger Stelle an der Tunnelschalungsvorrichtung 10 positioniert sein. Vorzugsweise ist es mit der Tragstruktur 18 oder mit einem Rahmenteil 16a,b eines End- oder Zwischenmoduls 12a,b, 14a-g verbindbar. Die Steuerungsanordnung ist mit der Hydraulik zur Betätigung aller Stützzylinder und mit Betonpumpen zum Verfüllen des Hohlraums zwischen Tunnelwand und Tunnelschalung 37 verbunden, um den Tunnelschalungsvorgang optimal zu steuern.

Den Endmodulen 16a, 16b sind vorzugsweise Arbeitsplattformen 25a,b zugeordnet, welche die Tragstrukturen beziehungsweise Tragbeine 18 stirnseitig überragen, so dass die Enden der Tunnelschalung 37 und die gesamte Tunnelschalungsvorrichtung gut überblickt werden können.

Wie die Fig. 5 bis 7 verdeutlichen, kann die in den Fig. 1 bis 4 gezeigte Tunnelschalungsvorrichtung effektiv transportiert werden, im vorliegenden Fall durch neun Transportfahrzeuge 50a-i in Form von Sattelschleppern. So trägt das linke Transportfahrzeug 50a zum Beispiel die Längsträger 32a-f der Transportvorrichtung, während die beiden rechts davon angeordneten Transportfahrzeuge 38b und 38c Teile der Arbeitsplattform 22 tragen. Das nächst rechte Transportfahrzeug 50d trägt die beiden Endmodule 12a,b und die Transportfahrzeuge 50e, 50g, 50h und 50i tragen die sieben Zwischenmodule, während das vierte Transportfahrzeug 50f von rechts die vier Tragbeine 18 der Tunnelschalungsvorrichtung 10 tragen.

Auf das mittlere Transportfahrzeug 50e kann neben einem Zwischenmodul 14 noch das Steuerungsmodul 42 transportiert werden, d.h. eine Kabine 46 mit der Steuerungsanordnung 44 der Tunnelschalungsvorrichtung 10, so dass tatsächlich alle wesentlichen Komponenten der Tunnelschalungsanordnung 10 auf den Transportfahrzeugen 50a-i transportiert und vor Ort auf einfache Weise montierbar sind. Es kann wahlweise noch ein zusätzliches Transportfahrzeug für elektrische, hydraulische und pneumatische Infrastrukturelemente, wie Leitungen, Hydraulikzylinder, Stützzylinder und dergleichen, vorgesehen sein. Wenigstens ein Transportfahrzeug kann einen Kran zum Zusammenbau der Module 12, 14 und der Tragstruktur 18 und aller anderen Komponenten aufweisen.

Fig. 8 zeigt die komplette Tunnelschalungsvorrichtung 10 im Querschnitt mit dem auf den Tragbeinen 18 getragenen Rahmen 20, mit den an dem Rahmen 20 angeordneten Stützzylindern 26a,b, 28a,b und 30a,b, den an den Stützzylindern getragenen und sich in Längsrichtung der Tunnelschalungsvorrichtung 10 (= Tunnelrichtung) erstreckenden Längsträgern 32a-f, den dazwischen aufgespannten Tunnelschalungselementen 33, die zusammen die Tunnelschalung bilden.

Fig. 9 zeigt den möglichen Arbeitsbereich 52 der Tunnelschalungsvorrichtung, d.h. welche Tunnelquerschnitte mit der Tunnelschalungsvorrichtung 10 abgedeckt werden können, durch Einstellung der Länge der Stützzylinder 26a,b, 28a,b und 30a,b, durch Verstellung der vertikalen Teleskopmechanismen 23 für die Höhenverstellung der Tragbeine 18, durch die Einstellung des horizontalen Teleskopmechanismus 21 oder das Einbauen von Adapterstücken für den wechselseitigen Abstand der Tragbeine 18. Die vertikalen Längsträger 26a,b können auch nicht längenverstellbar sein, wobei die Höhenanpassung dann allein über den vertikalen Teleskopmechanismus 23 für die Tragbeine 18 erfolgt.

Diese Einstellbarkeit ist in Fig. 10 gezeigt für eine flache Tunnelröhre. Der vertikale Teleskopmechanismus 23 für die Tragbeine 18 ist hier wenig ausgefahren, so dass eine geringe Stützhöhe resultiert. Dafür sind Adapterstück 21 in die Tragbeine 18 eingesetzt, die für einen größeren Abstand der beiden Tragbeine 18 in Querrichtung oder Breitenrichtung der Tunnelschalungsvorrichtung 10 sorgen. Zudem sind die schräg nach unten verlaufenden hydraulischen Stützzylinder 28a,b und die horizontalen Stützzylinder 30a,b weit ausgefahren, so dass eine geringe Höhe aber eine große Breite der aus den Tunnelschalungselementen 33 gebildeten Tunnelschalung 37 resultiert.

Fig. 11 zeigt die Einstellung der entsprechenden Komponenten für eine eifömige schmalere Tunnelwand.

Die vorliegende Erfindung ist nicht auf das Ausführungsbeispiel beschränkt, sondern kann innerhalb des Schutzbereichs der nachfolgenden Ansprüche beliebig variiert werden.

### Bezugszeichenliste:

- 10: Tunnelschalungsvorrichtung
- 12a,b: Endmodule
- 14a-g: Zwischenmodule
- 16a: Rahmenteil der Endmodule
- 16b: Rahmenteil der Zwischenmodule
- 18: Tragstrukturen - Tragbeine
- 19: mit Rollen versehene Standfüße der Tragbeine
- 20: aus den Rahmenteilen der End- und Zwischenmodule gebildeter Rahmen der Tunnelschalungsvorrichtung
- 21: horizontaler hydraulischer Teleskopmechanismus oder Adapterstücke zur Breitenanpassung, d.h. zur Anpassung des gegenseitigen Abstandes der Tragbeine in Querrichtung
- 22a-d: höhenverstellbare Arbeitsplattformen, jeweils zwei an jedem Endmodul
- 23: vertikaler hydraulischer Teleskopmechanismus zur Höhenverstellung der Tragstruktur bzw. Tragbeine
- 24: hydraulische Hebeeinrichtung für die Arbeitsplattformen, insbesondere angeordnet an den Rahmenteilen der Endmodule
- 26a,b: vertikale Stützzylinder, insbesondere hydraulisch oder nicht längenverstellbare Stützstreben, vorzugsweise in einem festen Winkel an dem Rahmen befestigt
- 28a,b: schräg nach unten gerichtete Stützzylinder, insbesondere hydraulisch
- 30a,b: horizontale Stützzylinder, insbesondere hydraulisch
- 32a-f: in Längsrichtung der Tunnelschalungsvorrichtung verlaufende Längsträgern zur Abstützung der Tunnelschalungselemente
- 33: kreisbogenförmige Tunnelschalungselemente
- 34: hydraulisch betätigbare Stempel an den Längsträgern zur Abstützung an der Tunnelwand - Abstützstempel
- 35: Tunnelboden
- 36: Bodenstützelement
- 37: Tunnelschalung
- 38: Lastsensoren
- 40: Datenverbindung
- 42: Steuerungsmodul
- 44: Steuerungsanordnung
- 46: Kabine
- 48: Fenster
- 50a-i: Transportfahrzeuge - Sattelschlepper LKWs mit Auflieger
- 52: Arbeitsbereich der Tunnelschalungsvorrichtung im Tunnelquerschnitt

## Patentansprüche

1. Modulare Tunnelschalungsvorrichtung (10), umfassend:
- wenigstens zwei Module (12a,b, 14a-g), welche in Längsrichtung der Tunnelschalungsvorrichtung (10) hintereinander angeordnet und miteinander lösbar verbindbar sind,
- wobei die wenigstens zwei Module (12a,b, 14a-g) jeweils einen Rahmenteil (16a,b) aufweisen, und die Rahmenteile (16a,b) der miteinander verbundenen Module (12a,b, 14a-g) einen Rahmen (20) der Tunnelschalungsvorrichtung (10) bilden,
- wenigstens zwei mit dem Rahmen (20) der Tunnelschalungsvorrichtung (10) verbindbare in Längsrichtung der Tunnelschalungsanordnung voneinander beabstandete Tragstrukturen (18) zur Abstützung des Rahmens an einem Tunnelboden (35),
**dadurch gekennzeichnet, dass**
der Rahmen (20) an wenigstens zwei in Längsrichtung voneinander beabstandeten Positionen jeweils wenigstens zwei Stützzylinder (26a,b, 28a,b, 30a,b) trägt, welche Stützzylinder mit in Längsrichtung verlaufenden Längsträgern (32a-f) verbindbar sind, welche Längsträger (32a-f) Tunnelschalungselemente (33) der Tunnelschalungsvorrichtung (10) tragen.

2. Tunnelschalungsvorrichtung (10) nach Anspruch 1, **dadurch gekennzeichnet, dass** die Module (12a,b, 14a-g) zwei Endmodule (12a,b) umfassen, welche in Längsrichtung der Tunnelschalungsvorrichtung (10) die beiden Enden der Tunnelschalungsvorrichtung (10) bilden, und wenigstens ein zwischen den Endmodulen (12a,b) anzuordnendes Zwischenmodul (14a-g), welches form- und/oder kraftschlüssig mit wenigstens einem der beiden Endmodule (12a,b) verbindbar ist.

3. Tunnelschalungsvorrichtung (10) nach Anspruch 1 oder 2, **dadurch gekennzeichnet, dass** die Tragstruktur (18) höhenverstellbar ist, insbesondere durch hydraulisch teleskopierbare Tragbeine gebildet ist.

4. Tunnelschalungsvorrichtung (10) nach einem der vorhergehenden Ansprüche, **dadurch gekennzeichnet, dass** die zwei Stützzylinder (26a,b, 28a,b, 30a,b) jeweils an dem Rahmenteil (16a,b) von wenigstens zwei Modulen, insbesondere Zwischenmodulen (14a-g) getragen sind.

5. Tunnelschalungsvorrichtung (10) nach Anspruch 4, **dadurch gekennzeichnet, dass** das Rahmenteil (16a,b) wenigstens zweier Module (14a-g) wenigstens sechs Stützzylinder (26a,b, 28a,b, 30a,b) trägt, wovon zwei vertikal nach oben ragen, und vier in horizontale Richtung oder schräg nach oben oder unten gerichtet sind.

6. Tunnelschalungsvorrichtung (10) nach einem der vorhergehenden Ansprüche, **dadurch gekennzeichnet, dass** wenigstens einer der wenigstens zwei Stützzylinder (26a,b, 28a,b, 30a,b) schwenkbar an dem Rahmen (20) bzw. Rahmenteil (16a,b) angelenkt ist und/oder dass die Längsträger (32a-f) mit den Stützzylindern (26a,b, 28a,b, 30a,b) jeweils über ein Gelenk miteinander verbunden sind.

7. Tunnelschalungsvorrichtung (10) nach einem der vorhergehenden Ansprüche, **dadurch gekennzeichnet, dass** die Länge des Zwischen- und/oder Endmoduls (12a,b, 14a-g) in Längsrichtung zwischen 1 m und 4 m liegt und die Breite zwischen 3 m und 10 m.

8. Tunnelschalungsvorrichtung (10) nach einem der vorhergehenden Ansprüche, **dadurch gekennzeichnet, dass** die Längsträger (32a-f) hydraulisch betätigte Stempel (34) zur Abstützung an der Tunnelwand/Tunneldecke aufweisen.

9. Tunnelschalungsvorrichtung (10) nach einem der vorhergehenden Ansprüche, **dadurch gekennzeichnet, dass** jede Tragstruktur (18) durch jeweils zwei insbesondere höhenverstellbare und/oder breitenverstellbare Tragbeine gebildet sind, die mit dem Rahmen, vorzugsweise mit den in Längsrichtung äußersten Rahmenteilen (16a,b) lösbar verbindbar sind.

10. Tunnelschalungsvorrichtung (10) nach einem der vorhergehenden Ansprüche, **dadurch gekennzeichnet, dass** an dem Rahmen (20) wenigstens eine Arbeitsplattform (22) montiert ist, die bewegbar, insbesondere über eine Hebevorrichtung (24) höhenverstellbar und/oder seitlich verstellbar an dem Rahmen (20) getragen ist.

11. Tunnelschalungsvorrichtung (10) nach Anspruch 10, **dadurch gekennzeichnet, dass** nur die Rahmenteile (16b) der Zwischenmodule (14a-g) die hydraulischen Stützzylinder (26a,b, 28a,b, 30a,b) tragen und dass die Rahmenteile (16a) der Endmodule (12a,b) die jeweils wenigstens eine Arbeitsplattform (22) tragen, die vorzugsweise die Tragstrukturen (18) stirnseitig überragt.

12. Tunnelschalungsvorrichtung (10) nach einem der vorhergehenden Ansprüche, **dadurch gekennzeichnet, dass** jedes End- und/oder Zwischenmodul (14a-g) integrierte Anschlüsse für Luft und/oder Hydraulik und/oder Elektrik aufweist.

13. Tunnelschalungsvorrichtung (10) nach einem der vorhergehenden Ansprüche, **dadurch gekennzeichnet, dass** sie Lastsensoren (38) für die auf die Stützzylinder (26a,b, 28a,b, 30a,b) wirkenden Kräfte aufweist, die mit einer Steuerungsanordnung (44) für die Stützzylinder (26a,b, 28a,b, 30a,b) verbunden (40) sind.

14. Tunnelschalungsvorrichtung (10) nach einem der vorhergehenden Ansprüche, **dadurch gekennzeichnet, dass** sie ein Steuerungsmodul (42) mit einer Steuerungsanordnung (44) für die Tunnelschalungsvorrichtung (10), insbesondere für die hydraulischen Stützzylinder aufweist, die vorzugsweise mit dem Rahmen (20) verbindbar ist.

15. Tunnelschalungsvorrichtung (10) nach Anspruch 14, **dadurch gekennzeichnet, dass** die zentrale Steuerungsanordnung für die Elektrik und Hydraulik der Tunnelschalungsvorrichtung (10) vorzugsweise in einer Kabine (46) oder einem Steuerungsschrank angeordnet ist, die/der insbesondere mit dem Rahmen (20) der Tunnelschalungsvorrichtung (10) verbindbar ist.

16. Mobile Schalungsanordnung mit einer Tunnelschalungsvorrichtung (10) gemäß einem der vorherigen Ansprüche und wenigstens drei Transportfahrzeugen (50a-i) zur Aufnahme der Module und Tragstrukturen, welche Transportfahrzeuge (50a-i) insbesondere durch einen Sattelschlepper oder einen Sattelaufleger eines Güterzuges gebildet sind.

17. Tunnelbetoniereinrichtung umfassend eine Tunnelschalungsvorrichtung (10) nach einem der Ansprüche 1 bis 15 und, und wenigstens eine Betonpumpe, die von der Steuerungsanordnung zur Ansteuerung der Stützzylinder (26a,b, 28a,b, 30a,b) der Tunnelbetoniereinrichtung angesteuert ist, wobei wenigstens eine Förderleitung der Betonpumpe mit dem Zwischenraum zwischen den Tunnelschalungselementen (37) und der Tunnelwand verbunden ist, wobei die Betonpumpen vorzugsweise in Abhängigkeit der Signale von Lastsensoren (38) steuerbar sind, die in Verbindung mit den Stützzylindern (26a,b, 28a,b, 30a,b) angeordnet sind.

## Claims

1. Modular tunnel formwork device (10), comprising:
- at least two modules (12a,b, 14a-g) which are arranged one behind the other in the longitudinal direction of the tunnel formwork device (10) and can be detachably connected to one another,
- wherein the at least two modules (12a,b, 14a-g) each have a frame part (16a,b), and the frame parts (16a,b) of the interconnected modules (12a,b, 14a-g) form a frame (20) of the tunnel formwork device (10),
- at least two support structures (18), which can be connected to the frame (20) of the tunnel formwork device (10) and are spaced apart from one another in the longitudinal direction of the tunnel formwork device, for supporting the frame on a tunnel floor (35),
**characterized in that** the frame (20) carries at least two support cylinders (26a,b, 28a,b, 30a,b) which are located in at least two positions spaced apart from one another in the longitudinal direction, which support cylinders can be connected to longitudinal beams (32a-f) running in the longitudinal direction, which longitudinal beams (32a-f) carry tunnel formwork elements (33) of the tunnel formwork device (10).

2. Tunnel formwork device (10) according to claim 1, **characterized in that** the modules (12a,b, 14a-g) comprise two end modules (12a,b), which form the two ends of the tunnel formwork device (10) in the longitudinal direction of the tunnel formwork device (10), and at least one intermediate module (14a-g), which is to be arranged between the end modules (12a,b) and can be connected in a form-fitting and/or force-fitting manner to at least one of the two end modules (12a,b).

3. Tunnel formwork device (10) according to claim 1 or 2, **characterized in that** the support structure (18) is height-adjustable, in particular is formed by hydraulically telescopic support legs.

4. Tunnel formwork device (10) according to one of the preceding claims, **characterized in that** the two support cylinders (26a,b, 28a,b, 30a,b) are each supported on the frame part (16a,b) by at least two modules, in particular intermediate modules (14a-g).

5. Tunnel formwork device (10) according to claim 4, **characterized in that** the frame part (16a,b) of at least two modules (14a-g) carries at least six support cylinders (26a,b, 28a,b, 30a,b), two of which project vertically upwards, and four of which are directed horizontally or obliquely upwards or downwards.

6. Tunnel formwork device (10) according to one of the preceding claims, **characterized in that** at least one of the at least two support cylinders (26a,b, 28a,b, 30a,b) is pivotably articulated to the frame (20) or frame part (16a,b) and/or **in that** the longitudinal beams (32a-f) are connected to the support cylinders (26a,b, 28a,b, 30a,b) via a joint, respectively.

7. Tunnel formwork device (10) according to one of the preceding claims, **characterized in that** the length of the intermediate and/or end module (12a,b, 14a-g) in the longitudinal direction is between 1 m and 4 m and the width is between 3 m and 10 m.

8. Tunnel formwork device (10) according to one of the preceding claims, **characterized in that** the longitudinal beams (32a-f) have hydraulically actuated punches (34) for support on the tunnel wall/tunnel ceiling.

9. Tunnel formwork device (10) according to one of the preceding claims, **characterized in that** each support structure (18) is formed by in each case two in particular height-adjustable and/or width-adjustable support legs which can be detachably connected to the frame, preferably to the outermost frame parts (16a,b) in the longitudinal direction.

10. Tunnel formwork device (10) according to one of the preceding claims, **characterized in that** at least one working platform (22) is mounted on the frame (20), which platform is supported on the frame (20) in a movable manner, in particular in a height-adjustable and/or laterally adjustable manner via a lifting device (24).

11. Tunnel formwork device (10) according to claim 10, **characterized in that** only the frame parts (16b) of the intermediate modules (14a-g) carry the hydraulic support cylinders (26a,b, 28a,b, 30a,b) and that the frame parts (16a) of the end modules (12a,b) carry the respective at least one working platform (22), which preferably projects beyond the end faces of the support structures (18).

12. Tunnel formwork device (10) according to one of the preceding claims, **characterized in that** each end module and/or intermediate module (14a-g) has integrated connections for air and/or hydraulics and/or electrics.

13. Tunnel formwork device (10) according to one of the preceding claims, **characterized in that** it has load sensors (38) for the forces acting on the support cylinders (26a,b, 28a,b, 30a,b), which are connected (40) to a control arrangement (44) for the support cylinders (26a,b, 28a,b, 30a,b).

14. Tunnel formwork device (10) according to one of the preceding claims, **characterized in that** it has a control module (42) with a control arrangement (44) for the tunnel formwork device (10), in particular for the hydraulic support cylinders, which can preferably be connected to the frame (20).

15. Tunnel formwork device (10) according to claim 14, **characterized in that** the central control arrangement for the electrics and hydraulics of the tunnel formwork device (10) is preferably arranged in a cabin (46) or a control cabinet, which in particular can be connected to the frame (20) of the tunnel formwork device (10).

16. Mobile formwork arrangement with a tunnel formwork device (10) according to one of the previous claims and at least three transport vehicles (50a-i) for receiving the modules and support structures, which transport vehicles (50a-i) are formed in particular by an articulated truck or an articulated trailer of a freight train.

17. Tunnel concreting device comprising a tunnel formwork device (10) according to one of claims 1 to 15 and at least one concrete pump which is controlled by the control arrangement for controlling the support cylinders (26a,b, 28a,b, 30a,b) of the tunnel concreting device, at least one delivery line of the concrete pump being connected to the intermediate space between the tunnel formwork elements (37) and the tunnel wall, the concrete pumps preferably being controllable in dependence on the signals from load sensors (38) arranged in connection with the support cylinders (26a,b, 28a,b, 30a,b).

## Revendications

1. Dispositif modulaire de coffrage de tunnel (10), comprenant :
- au moins deux modules (12a,b, 14a-g), qui sont agencés les uns derrière les autres dans la direction longitudinale du dispositif de coffrage de tunnel (10) et qui peuvent être reliés les uns aux autres de manière libérable,
- dans lequel les au moins deux modules (12a,b, 14a-g) présentent respectivement une partie de cadre (16a, b), et les parties de cadre (16a,b) des modules (12a,b, 14a-g) reliés les uns aux autres forment un cadre (20) du dispositif de coffrage de tunnel (10),
- au moins deux structures portantes (18) espacées entre elles dans la direction longitudinale du dispositif de coffrage de tunnel et pouvant être reliées au cadre (20) du dispositif de coffrage de tunnel (10) pour le support du cadre sur un sol de tunnel (35),
**caractérisé en ce que**
le cadre (20) supporte, en au moins deux positions espacées l'un de l'autre dans la direction longitudinale, respectivement au moins deux vérins de soutènement (26a,b, 28a,b, 30a,b), lesdits vérins de soutènement pouvant être reliés à des longerons (32a-f) s'étendant dans la direction longitudinale, lesdits longerons (32a-f) supportant des éléments de coffrage de tunnel (33) du dispositif de coffrage de tunnel (10).

2. Dispositif de coffrage de tunnel (10) selon la revendication 1, **caractérisé en ce que** les modules (12a,b, 14a-g) comprennent deux modules d'extrémité (12a,b) qui forment, dans la direction longitudinale du dispositif de coffrage de tunnel (10), les deux extrémités du dispositif de coffrage de tunnel (10), et au moins un module intermédiaire (14a-g) à agencer entre les modules d'extrémité (12a,b), qui peut être relié à au moins un des deux modules d'extrémité (12a,b) par engagement positif et/ou par engagement de force.

3. Dispositif de coffrage de tunnel (10) selon la revendication 1 ou 2, **caractérisé en ce que** la structure portante (18) est réglable en hauteur, et est en particulier formée par des pieds de support télescopiques à actionnement hydraulique.

4. Dispositif de coffrage de tunnel (10) selon l'une des revendications précédentes, **caractérisé en ce que** les deux vérins de soutènement (26a,b, 28a,b, 30a,b) sont supportés respectivement sur la partie de cadre (16a,b) d'au moins deux modules, en particulier modules intermédiaires (14a-g).

5. Dispositif de coffrage de tunnel (10) selon la revendication 4, **caractérisé en ce que** la partie de cadre (16a,b) d'au moins deux modules (14a-g) supporte au moins six vérins de soutènement (26a,b, 28a,b, 30a,b), dont deux s'élèvent verticalement vers le haut et quatre sont orientés dans la direction horizontale ou de manière oblique vers le haut ou vers le bas.

6. Dispositif de coffrage de tunnel (10) selon l'une des revendications précédentes, **caractérisé en ce qu'**au moins un des au moins deux vérins de soutènement (26a,b, 28a,b, 30a,b) est articulé de manière pivotante sur le cadre (20) ou la partie de cadre (16a,b) et/ou **en ce que** les longerons (32a-f) et les vérins de soutènement (26a,b, 28a,b, 30a,b) sont reliés les uns aux autres respectivement par le biais d'une articulation.

7. Dispositif de coffrage de tunnel (10) selon l'une des revendications précédentes, **caractérisé en ce que** la longueur du module intermédiaire et/ou d'extrémité (12a,b, 14a-g) dans la direction longitudinale est comprise entre 1 m et 4 m et la largeur entre 3 m et 10 m.

8. Dispositif de coffrage de tunnel (10) selon l'une des revendications précédentes, **caractérisé en ce que** les longerons (32a-f) présentent des étançons (34) à actionnement hydraulique pour l'appui contre la paroi du tunnel/le plafond du tunnel.

9. Dispositif de coffrage de tunnel (10) selon l'une des revendications précédentes, **caractérisé en ce que** chaque structure portante (18) est formée par respectivement deux pieds de support en particulier réglables en hauteur et/ou réglables en largeur, qui peuvent être reliés de manière libérable au cadre, de préférence aux parties de cadre (16a,b) les plus à l'extérieur dans la direction longitudinale.

10. Dispositif de coffrage de tunnel (10) selon l'une des revendications précédentes, **caractérisé en ce qu'**au moins une plateforme de travail (22) est montée sur le cadre (20), laquelle est supportée sur le cadre (20) de manière mobile, en particulier de manière réglable en hauteur et/ou déplaçable latéralement par le biais d'un dispositif de levage (24).

11. Dispositif de coffrage de tunnel (10) selon la revendication 10, **caractérisé en ce que** seules les parties de cadre (16b) des modules intermédiaires (14a-g) supportent les vérins de soutènement (26a,b, 28a,b, 30a,b) hydrauliques et **en ce que** les parties de cadre (16a) des modules d'extrémité (12a,b) supportent la respectivement au moins une plateforme de travail (22), qui dépasse de préférence les structures portantes (18) côté avant.

12. Dispositif de coffrage de tunnel (10) selon l'une des revendications précédentes, **caractérisé en ce que** chaque module d'extrémité et/ou intermédiaire (14a-g) présente des raccords intégrés pour l'air et/ou l'hydraulique et/ou l'électrique.

13. Dispositif de coffrage de tunnel (10) selon l'une des revendications précédentes, **caractérisé en ce qu'**il présente des capteurs de charge (38) pour les forces agissant sur les vérins de soutènement (26a,b, 28a,b, 30a,b), qui sont reliés (40) à un agencement de commande (44) pour les vérins de soutènement (26a,b, 28a,b, 30a,b).

14. Dispositif de coffrage de tunnel (10) selon l'une des revendications précédentes, **caractérisé en ce qu'**il présente un module de commande (42) doté d'un agencement de commande (44) pour le dispositif de coffrage de tunnel (10), en particulier pour les vérins de soutènement hydrauliques, qui peut de préférence être relié au cadre (20).

15. Dispositif de coffrage de tunnel (10) selon la revendication 14, **caractérisé en ce que** l'agencement de commande centralisé pour l'électrique et l'hydraulique du dispositif de coffrage de tunnel (10) est agencé de préférence dans une cabine (46) ou une armoire de commande, qui peut en particulier être reliée au cadre (20) du dispositif de coffrage de tunnel (10).

16. Agencement de coffrage mobile doté d'un dispositif de coffrage de tunnel (10) selon l'une des revendications précédentes et d'au moins trois véhicules de transport (50a-i) destinés à recevoir les modules et les structures portantes, lesdits véhicules de transport (50a-i) étant en particulier formés par un tracteur de semi-remorque ou une semi-remorque d'un train de marchandise.

17. Système de bétonnage de tunnel comprenant un dispositif de coffrage de tunnel (10) selon l'une des revendications 1 à 15 et au moins une pompe à béton, qui est commandée par l'agencement de commande pour la commande des vérins de soutènement (26a,b, 28a,b, 30a,b) du système de bétonnage de tunnel, dans lequel au moins une conduite de refoulement de la pompe à béton est reliée à l'espace intermédiaire entre les éléments de coffrage de tunnel (37) et la paroi de tunnel, dans lequel les pompes à béton peuvent être commandées de préférence en fonction des signaux de capteurs de charge (38), qui sont agencés en liaison avec les vérins de soutènement (26a,b, 28a,b, 30a,b).
